# EUROPÄISCHE PATENTSCHRIFT

(11) **EP 0 990 610 B1**
(45) Veröffentlichungstag und Bekanntmachung des Hinweises auf die Patenterteilung: **04.12.2002**
(21) Anmeldenummer: 98810972.4
(22) Anmeldetag: 28.09.1998
(51) Int. Cl.: B65H 5/30

(54) **Vorrichtung zum Ablegen von gefalzten Bogen auf eine Transportvorrichtung**
Device for depositing folded sheet on a conveyor
Dispositif pour déposer des feuilles pliées sur un transporteur

(43) Veröffentlichungstag der Anmeldung: 05.04.2000
(73) Patentinhaber: GRAPHA-HOLDING AG, 6052 Hergiswil (CH)
(72) Erfinder: Sägesser, Christoph, 5506 Mägenwil (CH)

(56) Entgegenhaltungen:
- CH-A- 408 065
- DE-A- 2 228 230
- US-A- 4 358 100

## Beschreibung

Die Erfindung betrifft eine Vorrichtung zum Ablegen von gefalzten Bogen auf eine Transportvorrichtung, mit einer drehenden Entnahmetrommel, die Bogen aus einem Stapel einzeln fasst und an eine erste drehende Oeffnungstrommel und eine zweite drehende Oeffnungstrommel übergibt, welche den gefassten Bogen an den dem Falz gegenüberliegenden Rändern öffnen und auf die Transportvorrichtung abwerfen, mit einer an der ersten Oeffnungstrommel angeordneten Klemmvorrichtung, welche die Bogen zum Öffnen und für den Weitertransport jeweils an einem vorstehenden Rand fasst, und mit Mitteln, welche die genannten Ränder in der Entnahmetrommel hintergreifen und der Klemmvorrichtung zuführen.

Im Stand der Technik ist eine solche Vorrichtung aus der CH-A-408 065 des Anmelders bekannt geworden. Die erste Oeffnungstrommel weist hier einen Trommelsektor auf, der einen grösseren Radius als der verbleibende Trommelsektor der Oeffnungstrommel besitzt und der in den Drehbereich der Entnahmetrommel eingreift sowie mit einer Schulter einen Bogen am hinteren Ende hintergreift und einen vorstehenden Rand mit einer Klemmvorrichtung fasst. In Zusammenwirkung mit der zweiten Oeffnungstrommel wird anschliessend der Bogen geöffnet und auf die Transportvorrichtung, die beispielsweise eine Sammelkette ist, abgeworfen. In der Praxis hat sich diese Vorrichtung an sich bewährt. Der Trommelsektor mit dem grösseren Radius beansprucht jedoch einen vergleichsweise grossen Umfang der Entnahmetrommel, was die Leistung dieser Vorrichtung begrenzt.

Aus der JP-A-0 42 69 594 ist eine ähnliche Vorrichtung bekannt geworden. Bei dieser sind die Entnahmetrommeln und die beiden Oeffnungstrommeln jeweils mit einem eigenen Synchronmotor angetrieben. Mit einer Steuervorrichtung kann die Drehgeschwindigkeit dieser Trommeln angepasst werden. Das Erfassen der Bogen mit der ersten Oeffnungstrommel erfolgt hier ebenfalls mit einem Trommelsektor der ersten Oeffnungstrommel. Dadurch kann der Nachteil der ineinandergreifenden Trommeln gemindert werden.

Aus der US-A-4,875,669 ist eine Vorrichtung bekannt, bei welcher auf der Entnahmetrommel drei schwenkbare Arme angeordnet sind, die den Bogen zur Übergabe an die Oeffnungstrommeln an den hinteren Rändern radial nach aussen stossen. Bei dieser Vorrichtung ist es an sich möglich, auf der Entnahmetrommel mehrere Bogen zu transportieren. Da aber gleichzeitig an der Entnahmetrommel die gesteuerten Arme erforderlich sind, ist diese Trommel konstruktiv vergleichsweise aufwendig in der Herstellung und störungsanfällig. Zudem ist es kompliziert, diese Arme auf die Klemmvorrichtung der ersten Oeffnungstrommel abzustimmen.

Der Erfindung liegt die Aufgabe zugrunde, eine Vorrichtung der genannten Gattung zu schaffen, die eine höhere Leistung ermöglicht und die zudem zuverlässig arbeitet und trotzdem kostengünstig herstellbar ist. Die Aufgabe ist bei einer gattungsgemässen Vorrichtung dadurch gelöst, dass die genannten Mittel wenigstens einen an der ersten Oeffnungstrommel beweglich gelagerten Führungsarm aufweisen, der zum Hintergreifen der Ränder beim Drehen der ersten Oeffnungstrommel aus einer zurückgezogenen Stellung in eine über den Umfang der ersten Oeffnungstrommel vorstehende Stellung bewegt wird.

Bei der erfindungsgemässen Vorrichtung wird ein grosser Trommelsektor wie bei der Vorrichtung gemäss der CH-A-408 065 vermieden. Auf der Entnahmetrommel können deshalb die Bogen mit kleineren Abständen transportiert werden, wodurch geringere Geschwindigkeiten erforderlich sind. Die Mittel zum Hintergreifen dieser Bogen können auch mehrfach vorhanden sein. Die Anordnung eines Führungsarms an der ersten Oeffnungstrommel hat den wesentlichen Vorteil, dass die Bogen an ihren hinteren Rändern zwangsgeführt an die Klemmvorrichtung übergeben werden. Die Gravitation hat hier wenig Einfluss, dennoch ist es möglich, auch bei hohen Leistungen Störungen bei der Übergabe zuverlässiger als bisher zu vermeiden.

Nach einer Weiterbildung der Erfindung ist vorgesehen, dass der Führungsarm im Abstand zur Achse der ersten Oeffnungstrommel schwenkbar an dieser gelagert ist. Der Führungsarm kann dann in konstruktiv vergleichsweise einfacher Weise durch Verschwenken in der ersten Oeffnungstrommel versenkt werden.
Nach einer Weiterbildung der Erfindung ist in der zurückgezogenen Stellung der Führungsarm nach hinten verschwenkt und wird zum Erfassen des Bogens in Umlaufrichtung gesehen nach vorne verschwenkt. Durch diese Schwenkbewegung greift der Führungsarm in den Drehbereich der Entnahmetrommel ein und erfasst den hinteren Teil eines Bogens, der dadurch radial nach aussen abgelenkt und der Klemmvorrichtung zugeführt wird. Mit einer Schwenkbewegung in Gegenrichtung kann der Führungsarm wieder versenkt werden.

Ist gemäss einer Weiterbildung der Erfindung der Führungsarm verschiebbar auf einer Welle gelagert, so ist eine einfache und schnelle Anpassung an unterschiedliche Bogenformate möglich.

Die Übergabe der Bogen an die erste Oeffnungstrommel ist dann besonders zuverlässig, wenn zwischen diesen beiden Trommeln eine drehende Umlenkrolle angeordnet ist, an welche der Bogen nach dem Erfassen der Ränder angelegt wird.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine Teilansicht der erfindungsgemässen Vorrichtung,
- Fig. 2 bis 5: weitere Teilansichten der erfindungsgemässen Vorrichtung in zeitlich aufeinanderfolgenden Stellungen der einzelnen Teile, und
- Fig. 6: eine räumliche und schematische Teilansicht der erfindungsgemässen Vorrichtung.

Die Figur 1 zeigt ein von zwei im Abstand zueinander angeordneten Lagerschildern 46, an denen eine Entnahmetrommel A, eine erste Oeffnungstrommel B sowie eine zweite Oeffnungstrommel C drehbar gelagert sind. Die Pfeile 28, 29 und 30 deuten die Drehrichtung dieser drei Trommeln A bis C an. Der Antrieb dieser Trommeln ist an sich bekannt und wird hier deshalb nicht näher erläutert. Die Vorrichtung ist beispielsweise Teil eines Sammelhefters und dient dazu, aus einem Stapel 2 Bogen 1 einzeln auf eine Transportvorrichtung 6 abzulegen. Diese Transportvorrichtung 6 ist hier nur angedeutet und beispielsweise eine dem Fachmann gut bekannte Sammelkette mit sattelförmigen Auflagen 6a und Mitnehmern 6b.

Die Bogen 1, auch Signaturen genannt, besitzen jeweils einen Falz 3 und gegenüberliegende Ränder 4 und 5, wobei ein Rand 5 vorstehend ist. Vom Stapel 2 wird mit einer an sich bekannten Greifvorrichtung 49 der unterste Bogen des Stapels 2 erfasst, beispielsweise angesaugt und mit einem schwenkbaren Klemmhebel 20 am Falz 3 an der Entnahmetrommel A fixiert. Der Bogen 1 legt sich gemäss Figur 1 an die Entnahmetrommel A an und wird mit dieser in Richtung des Pfeiles 28 mitbewegt. Führungszylindersegmente 50 und 51 verhindern ein Abheben des gefassten Bogens von der drehenden Entnahmetrommel A. Wie ersichtlich, sind an der um die Achse 18 drehenden Entnahmetrommel A zwei gegenüberliegende Klemmhebel 20 angeordnet, mit denen jeweils ein Bogen 1 festgeklemmt werden kann. Mit der Entnahmetrommel A können somit gleichzeitig zwei Bogen 1 transportiert werden.

Die erste Oeffnungstrommel B dreht in Richtung des Pfeils 29 um die Achse 11 und weist eine mitdrehende Klemmvorrichtung 48 auf, die im wesentlichen aus einer Klemmbacke 40 mit einer Klemmfläche 41 (Figur 6) und einem schwenkbaren Hebel 16 besteht. Durch das Zusammenwirken der Klemmbacke 40 und dem Klemmhebel 16 wird der vorstehende Rand 5 eines Bogens 1 erfasst und damit dieser Bogen von der Entnahmetrommel A abgezogen und geöffnet sowie auf die Transportvorrichtung 6 abgeworfen. Vor dem Ergreifen des vorstehenden Randes 5 wird der entsprechende Bogen 1 durch den Klemmhebel 20 freigegeben.

Damit die beiden Ränder 4 und 5 eines Bogens 1 erfasst werden können, sind an der ersten Oeffnungstrommel B mehrere Führungsarme 7 auf einer Welle 12 gelagert. Die gemäss Figur 6 im Abstand zueinander angeordneten Führungsarme 7 sind beispielsweise mit Klemmschrauben 53 drehfest auf der angefrästen Welle 12 befestigt. Diese Führungsarme 7 können nach dem Lösen der Klemmschrauben 53 auf der Welle 12 verschoben werden, was eine sehr einfache und schnelle Anpassung an unterschiedliche Bogenformate ermöglicht. Die Welle 12 ist an ihren Enden drehbar an Scheiben 54 gelagert, von denen in Figur 6 lediglich eine gezeigt ist. Diese Scheiben 54 sind drehfest mit der Achse 11 verbunden. An wenigstens einem Ende der Welle 12 ist ein Ritzel 13 befestigt, das mit einem Zahnsegment 14 eines zweiarmigen Steuerhebels 15 kämmt. Dieser Steuerhebel 15 sitzt auf der Scheibe 54 und ist begrenzt um eine Achse 37 schwenkbar. Im Abstand zur Achse 37 ist am Steuerhebel 15 eine Rolle 38 angeordnet, die mittels einer Feder 36 an eine stillstehende Kurvenscheibe 45 angepresst wird. Beim Drehen der ersten Oeffnungstrommel B wird der zweiarmige Steuerhebel 15 verschwenkt und durch den Eingriff des Zahnsegmentes 14 am Ritzel 13 werden entsprechend die Führungsarme 7 verschwenkt. In der einen Stellung verlaufen die Führungsarme 7 gemäss Figur 2 etwa radial zur Achse 11 und stehen mit einem freien Ende 7a über den Umfang 27 der ersten Oeffnungstrommel B vor und greifen zwischen den beiden Segmenten 50 und 51 in die Entnahmetrommel A ein. Das Ritzel 13 befindet sich hier gemäss Figur 2 an einem Ende des Zahnsegmentes 14. Beim Weiterdrehen der ersten Oeffnungstrommel B werden die Arme 7 in Richtung des Pfeils in Drehrichtung gesehen nach hinten zurückgeschwenkt und gelangen schliesslich in eine Stellung, in welcher sie gemäss den Figuren 4 und 5 bezüglich des Umfanges 27 einer Scheibe 24 nicht mehr vorstehend sind. Schliesslich werden die Arme 7 wieder in Gegenrichtung verschwenkt und gelangen nach einer Umdrehung von 360° wieder in die in Figur 2 gezeigte Stellung.

Die Drehbewegung der ersten Oeffnungstrommel B ist auf die Drehbewegung der Entnahmetrommel A abgestimmt. Dies gilt auch für die oben genannte Schwenkbewegung der Arme 7. Diese Schwenkbewegung ist so eingestellt, dass die Arme 7 gemäss Figur 1 so in die Entnahmetrommel A eingreifen, dass sie einen vorauslaufenden Bogen 1 an den hinteren Rändern 4 und 5 hintergreifen und mit einer kontaven Führungsfläche 10 (Figur 6) gemäss Figur 2 nach aussen lenken und geführt der Klemmvorrichtung 48 zuführen, wo der vorstehende Rand 5 und damit der Bogen 1 gefasst wird.

Die Klemmvorrichtung 48 weist gemäss Figur 6 zwei Klemmbakken 40 auf, die jeweils auf einer mitdrehenden Scheibe 24 befestigt sind und jeweils eine Klemmfläche 41 aufweisen, an welche die Greifer oder Klemmhebel 16 jeweils mit einer Feder 42 anpressbar sind. Für die Verarbeitung von kleinen Formaten können an der Oeffnungstrommel B zwischen den innen liegenden Scheiben 24 ebenso Führungsarme 7 angeordnet sein. Die Klemmhebel 16 sind jeweils auf einer Achse 45 an einer der beiden Scheiben 24 gelagert und mit einer hier nicht gezeigten Steuerkurve verschwenkbar. In der in Figur 2 gezeigten Schwenkposition sind die beiden Hebel 16 mit ihrem vorderen freien Ende 16a im Abstand zur jeweiligen Klemmfläche 41 angeordnet, derart, dass die Ränder 4 und 5 durch die Führungsarme 7 in die in Figur 2 gezeigte Position geführt werden können. Beim Weiterdrehen der ersten Oeffnungstrommel B werden die Hebel 16 gegen die Welle 12 verschwenkt und erfassen schliesslich den vorstehenden Rand 5 und klemmen diesen fest. Die Schwenkbereiche der beiden Hebel 16 und 17 korrespondieren im wesentlichen zu einer Ausnehmung 25 (Fig. 6) der jeweiligen Scheibe 24, die wie ersichtlich eine sich tangential in die Ausnehmung 25 erstreckende Nase 26 aufweist. Damit die Ränder 4 und 5 nicht hinter die Hebel 16, 17 fallen können, ist eine Nase 26 vorgesehen, die gemäss Figur 6 über den beiden Hebeln 16, 17 angeordnet sind und diese etwas überragen. Der Hebel 17 wird mit einer hier nicht gezeigten Kurve gegen eine Feder 56 verschwenkt. Wie beispielsweise die Figur 1 zeigt, ist der Hebel 17 schwenkbar auf der Achse 11 gelagert. Nach dem Festklemmen des Randes 5 wird der Hebel 17 in die in den Figuren 4 und 5 gezeigte Position zurückverschwenkt. Da mit den Hebeln 16 lediglich der Rand 5 an der ersten Oeffnungstrommel B festgeklemmt wird, ist nach diesem Festklemmen der andere Rand frei und dieser ist in der Stellung gemäss Figur 4 vom Rand 5 abstehend angeordnet und wird anschliessend zwischen einem schwenkbaren Hebel 32 und einer Klemmrolle 34 der zweiten Oeffnungstrommel C erfasst. Beim Weiterdrehen der beiden Oeffnungstrommeln B und C wird der erfasste Bogen 1 geöffnet und vollständig nach unten von der Entnahmetrommel A abgezogen. Schliesslich werden die beiden Ränder 4 und 5 durch entsprechende Schwenkbewegungen der Hebel 16 und 32 wieder freigegeben und der geöffnete Bogen auf die Transportvorrichtung 6 geworfen und auf dieser durch die Mitnehmern 6b erfasst und in Richtung des Längsfalzes 3 zu einer weiteren Bearbeitungsstation, beispielsweise einem Sammelhefter transportiert.

## Patentansprüche

1. Vorrichtung zum Ablegen von gefalzten Bogen auf eine Transportvorrichtung, mit einer drehenden Entnahmetrommel (A), die Bogen (1) aus einem Stapel (2) einzeln fasst und an eine erste drehende Oeffnungstrommel (B) und eine zweite drehende Oeffnungstrommel (C) übergibt, welche den gefassten Bogen (1) an den dem Falz (3) gegenüberliegenden Rändern (4, 5) öffnen und auf die Transportvorrichtung (6) abwerfen, mit einer an der ersten Oeffnungstrommel (B) angeordneten Klemmvorrichtung (48), welche die Bogen (1) zum öffnen und für den Weitertransport jeweils an einem vorstehenden Rand (5) fasst, und mit Mitteln, welche die genannten Ränder (4, 5) in der Entnahmetrommel (A) hintergreifen und der Klemmvorrichtung (48) zuführen, **dadurch gekennzeichnet, dass** die genannten Mittel wenigstens einen an der ersten Oeffnungstrommel (B) beweglich gelagerten Führungsarm (7) aufweisen, der zum Hintergreifen der Ränder (4, 5) beim Drehen der ersten Oeffnungstrommel (B) aus einer zurückgezogenen Stellung in eine über den Umfang (27) der ersten Oeffnungstrommel (B) vorstehende Stellung bewegt wird.

2. Vorrichtung nach Anspruch 1, **dadurch gekennzeichnet, dass** der Führungsarm (7) im Abstand zur Drehachse (11) der ersten Oeffnungstrommel (B) schwenkbar an dieser gelagert ist.

3. Vorrichtung nach Anspruch 1 oder 2, **dadurch gekennzeichnet, dass** der Führungsarm (7) ein freies Ende (7a) aufweist, das gegen die Drehrichtung der ersten Oeffnungstrommel (B) rückwärts in die zurückgezogene Stellung verschwenkt wird.

4. Vorrichtung nach einem der Ansprüche 1 bis 3, **dadurch gekennzeichnet, dass** der Führungsarm (7) eine bogenförmige und konvexe Führungsfläche (10) aufweist, an welcher die erfassten Ränder (4, 5) der Klemmvorrichtung (48) geführt zugeführt werden.

5. Vorrichtung nach einem der Ansprüche 1 bis 4, **dadurch gekennzeichnet, dass** der Führungsarm (7) zur Anpassung an unterschiedliche Papierformate auf einer Welle (12) verschieblich gelagert ist.

6. Vorrichtung nach Anspruch 5, **dadurch gekennzeichnet, dass** die Welle (12) zum Verschwenken des Führungsarms (7) ein Ritzel (13) aufweist, das mit einem Zahnsegment (14) eines schwenkbaren Steuerhebels (15) kämmt.

7. Vorrichtung nach einem der Ansprüche 1 bis 6, **dadurch gekennzeichnet, dass** an der ersten Oeffnungstrommel (B) wenigstens ein Hebel (16) gelagert ist, der zum öffnen eines Bogens (1) den vorstehenden Rand (5) an der ersten Oeffnungstrommel (B) kurzzeitig festklemmt.

8. Vorrichtung nach einem der Ansprüche 1 bis 7, **dadurch gekennzeichnet, dass** an der ersten Oeffnungstrommel (B) eine Nase (26) vorgesehen ist, die verhindert, dass die Ränder (4, 5) hinter die zum Klemmen vorgesehenen Hebel (16, 17) fallen.

9. Vorrichtung nach einem der Ansprüche 1 bis 8, **dadurch gekennzeichnet, dass** zur Verarbeitung von kleinen Formaten an der ersten Oeffnungstrommel (B) zwischen zwei benachbarten Scheiben (24) schmale Führungsarme (7) angeordnet sind.

10. Vorrichtung nach einem der Ansprüche 1 bis 9, **dadurch gekennzeichnet, dass** auf der Entnahmetrommel (A) hintereinander wenigstens zwei Bogen (1) transportiert werden und dass die erste Oeffnungstrommel (B) so gesteuert ist, dass mit wenigstens zwei Führungsarmen (7) am Umfang der Oeffnungstrommel (B) die Bogen nacheinander geführt werden.

## Claims

1. A device for depositing folded sheets on a conveying apparatus, comprising a rotating take-off drum (A) which grasps sheets (1) individually from a stack (2) and transfers them to a first rotating opening drum (B) and to a second rotating opening drum (C), which open the grasped sheets (1) at the opposite edges (4, 5) to the folds and discharge them on to the conveying apparatus (6), comprising a clamping apparatus (48) which is disposed on the first opening drum (B) and which grasps each of the sheets (1) which are to be opened and which are to be conveyed further at a protruding edge (5), and comprising means which fit behind said edges (4, 5) in the take-off drum (A) and feed them to the clamping apparatus (48), **characterised in that** said means each comprise at least one guide arm (7) which is movably mounted on the first opening drum (B) and which when the first opening drum (B) rotates is moved from a pulled-back position into a position which protrudes beyond the periphery (27) of the first opening drum (B) in order to fit behind the edges (4, 5).

2. A device according to claim 1, **characterised in that** the guide arm (7) is swivel-mounted on the first opening drum (B) at a distance from the axis of rotation (11) thereof.

3. A device according to claims 1 or 2, **characterised in that** the guide arm (7) has a free end (7a) which is swivelled backwards into the pulled-back position in a direction opposite to the direction of rotation of the first opening drum (B),.

4. A device according to any one of claims 1 to 3, **characterised in that** the guide arm (7) comprises a convex, arcuate guide face (10) on which the grasped edges (4, 5) are fed in a guided manner to the clamping apparatus (48).

5. A device according to any one of claims 1 to 4, **characterised in that** the guide arm (7) is displaceably mounted on a shaft (12) for adaptation to different paper formats.

6. A device according to claim 5, **characterised in that** the shaft (12) comprises a pinion (13) for swivelling the guide arm (7), which pinion meshes with a toothed segment (14) of a swivelling control lever (15).

7. A device according to any one of claims 1 to 6, **characterised in that** at least one lever (16) is mounted on the first opening drum (B), which lever momentarily clamps the protruding edge (5) on the first opening drum (B) in order to open a sheet (1).

8. A device according to any one of claims 1 to 7, **characterised in that** a heel (26) is provided on the first opening drum (B) and prevents the edges (4, 5) from falling behind the levers (16, 17) which are provided for clamping.

9. A device according to any one of claims 1 to 8, **characterised in that** narrow guide arms (7) are disposed between two adjacent discs (24) on the first opening drum (B), for processing small formats.

10. A device according to any one of claims 1 to 9, **characterised in that** at least two sheets (1) are conveyed in succession on the take-off drum (A), and that the first opening drum (B) is controlled so that the sheets are guided successively by at least two guide arms (7) at the periphery of the opening drum (B).

## Revendications

1. Dispositif pour déposer des feuilles pliées sur un transporteur, avec un tambour rotatif de prélèvement (A), qui saisit les feuilles (1) une par une d'une pile (2) et les remet à un premier tambour rotatif d'ouverture (B) et à un deuxième tambour rotatif d'ouverture (C), qui ouvrent les feuilles saisies (1) sur les bords (4, 5) opposés au pli (3) et les éjectent sur le transporteur (6), avec un équipement de serrage (48), disposé sur le premier tambour d'ouverture (B), qui saisit chaque fois les feuilles (1) sur un bord dépassant (5) en vue de leur ouverture et de leur transport ultérieur, et avec des moyens qui s'engagent derrière lesdits bords (4, 5) dans le tambour de prélèvement (A) et les apportent à l'équipement de serrage (48), **caractérisé en ce que** lesdits moyens présentent au moins un bras de guidage (7), monté à déplacement sur le premier tambour d'ouverture (B), qui afin de s'engager derrière les bords (4, 5) est déplacé lors de la rotation du premier tambour d'ouverture (B) d'une position rétractée dans une position dépassant de la circonférence (27) du premier tambour d'ouverture (B).

2. Dispositif selon la revendication 1, **caractérisé en ce que** le bras de guidage (7) est monté à pivotement sur le premier tambour d'ouverture (B) à distance de l'axe de rotation (11) de ce dernier.

3. Dispositif selon la revendication 1 ou 2, **caractérisé en ce que** le bras de guidage (7) présente une extrémité libre (7a) qui est pivotée en arrière dans la position rétractée à l'encontre de la direction de rotation du premier tambour d'ouverture (B).

4. Dispositif selon l'une quelconque des revendications 1 à 3, **caractérisé en ce que** le bras de guidage (7) présente une face de guidage (10) arquée et concave, sur laquelle les bords saisis (4, 5) sont apportés à l'équipement de serrage (48) en étant guidés.

5. Dispositif selon l'une quelconque des revendications 1 à 4, **caractérisé en ce que** le bras de guidage (7) est monté à translation sur un arbre (12) afin de s'adapter à différents formats de papier.

6. Dispositif selon la revendication 5, **caractérisé en ce que** l'arbre (12) présente, pour le pivotement du bras de guidage (7), un pignon (13) qui engrène avec un segment denté (14) d'un levier de commande pivotant (15).

7. Dispositif selon l'une quelconque des revendications 1 à 6, **caractérisé en ce qu'**au moins un levier (16) est monté sur le premier tambour d'ouverture (B), levier qui, pour l'ouverture d'une feuille (1), bloque temporairement par serrage le bord dépassant (5) sur le premier tambour d'ouverture (B).

8. Dispositif selon l'une quelconque des revendications 1 à 7, **caractérisé en ce qu'**il est prévu sur le premier tambour d'ouverture (B) un ergot (26) qui empêche que les bords (4, 5) tombent derrière les leviers (16, 17) prévus pour le serrage.

9. Dispositif selon l'une quelconque des revendications 1 à 8, **caractérisé en ce que**, pour le traitement de petits formats, des bras de guidage étroits (7) sont disposés entre deux disques voisins (24) sur le premier tambour d'ouverture (B).

10. Dispositif selon l'une quelconque des revendications 1 à 9, **caractérisé en ce qu'**au moins deux feuilles (1) sont transportées l'une à la suite de l'autre sur le tambour de prélèvement (A), et **en ce que** le premier tambour d'ouverture (B) est commandé de telle sorte que les feuilles sont successivement guidées sur la circonférence du tambour d'ouverture (B) par au moins deux bras de guidage (7).
